# DEMANDE DE BREVET EUROPEEN

(11) **EP 4 717 356 A1**
(43) Date de publication de la demande: **01.04.2026**
(21) Numéro de dépôt: 24202744.9
(22) Date de dépôt: 26.09.2024
(51) Int. Cl.: B01L 3/02

(54) **EMBOUT DE PIPETTE POUR TRANSFERT VENTILÉ**

(71) Demandeur: Trasis S.A., 4430 Ans (BE)
(72) Inventeur: FRANCI, Xavier, 5300 Andenne (BE); MORELLE, Jean-Luc, 4000 LIÈGE (BE); DUMONT, Philippe, 4020 Jupille sur Meuse (BE); BAPLUE, Frédéric, 4557 Fraiture (Tinlot) (BE)
(74) Mandataire: AWA Benelux

(57) **Abrégé**

La présente invention se rapporte à un embout de pipette (30) pour pipetage à actionnement manuel, semi-automatique ou automatique, destiné à être introduit dans un récipient (20) au travers d'un septum (26) pour prélever et injecter un liquide (20), caractérisé en ce que ledit embout de pipette (30) présente, sur la surface externe d'une section plongeante (33), une ou plusieurs ailettes axiales (37), ladite section (33) étant appelée section à ailettes, permettant une ventilation du récipient (20) lors d'un processus de transfert fluidique tel qu'un pipetage.

## Description

### Objet de l'invention

La présente invention concerne un dispositif de prélèvement et de transfert de liquides à partir d'un récipient. Plus spécifiquement, l'invention concerne l'amélioration des systèmes de pipetage, automatisés ou non, destinés à la manipulation et au transfert de volumes précis de liquides. L'invention se rapporte à un embout de pipette permettant un transfert précis de liquide à partir d'un ou vers un récipient quelconque en environnement fermé.

### Etat de la technique

Dans le domaine des préparations pharmaceutiques et de leur contrôle notamment, les ingrédients sont couramment fournis dans des récipients. Un produit liquide contenu dans un récipient est typiquement prélevé au moyen d'une seringue munie d'une aiguille ou d'un embout de pipette, d'un pipeteur manuel ou automatique muni d'un embout de pipette, ou par différence de pression vers un dispositif tiers : un dispositif de préparation, un appareil de synthèse chimique, etc. Les applications courantes sont un dosage, un mélange, un fractionnement du produit ou le prélèvement d'un échantillon.

Les produits sont fréquemment prélevés à partir de récipients ouverts ou fermés par un septum perçable (bouchon souple « stopper », « liner », film, etc.). Dans le cas de récipients fermés par un septum, l'accès au produit se fait par perçage du septum au moyen d'une aiguille, d'un « spike » ou d'un embout de pipette perforant.

Les embouts de pipette, appelés « embouts » dans le texte, sont couramment fabriqués en plastique moulé. Ils sont creux, plus ou moins longs et globalement de forme conique. L'extrémité supérieure/proximale de l'embout est dimensionnée de façon à permettre sa fixation de manière étanche sur le dispositif de prélèvement. L'embout est ouvert de part en part permettant l'aspiration du liquide dans l'embout pour ensuite le transférer ailleurs. L'extrémité inférieure/distale de l'embout de pipette a une forme permettant d'une part de percer les septa des récipients et d'autre part de plonger dans le liquide et pouvoir le prélever. Le liquide est aspiré dans l'embout et peut en être extrait en exerçant une pression en amont via le dispositif de transfert, pipette ou autre. L'embout peut généralement être éjecté du dispositif de transfert au moyen d'une gâchette manuelle ou automatique.

Le document US8163256B2 décrit un embout de pipette conventionnel présenté à la figure 1. L'embout de pipette **1** a une configuration tubulaire avec une section supérieure ayant un segment de paroi supérieur **4** entourant une chambre de verrouillage **5** et un segment de paroi inférieur **6** constituant une zone d'étanchéité **7.** Une section de corps **2** s'étend vers le bas à partir de la section supérieure **3** jusqu'à une extrémité ouverte de diamètre étroit **8.** Le segment de paroi inférieur **6** est pourvu à l'intérieur d'une section d'entrée **9** se rétrécissant vers l'intérieur jusqu'à une section cylindrique **10.** Le segment inférieur de la paroi est renforcé par des nervures externes également réparties sur le pourtour et **11** qui s'étendent du rebord **9** à la section du corps **2.** Les extrémités inférieures **12** des nervures verticales externes **11** se trouvent sur un plan délimitant la partie inférieure de la couronne **3** de la partie du corps **2.** La surface externe de la section du corps **2** est continue, et lisse.

Le document US8501118B2 présente un autre embout de pipette, présenté à la figure 2. A nouveau, la surface extérieure du corps de l'embout de pipette **13** qui plonge dans la fiole est continue et lisse. On retrouve des éléments connus de l'état de la technique. La pointe de l'embout de pipette **13** qui plonge dans la fiole est constituée d'un col **14** et d'un corps **15** qui présente un changement de conicité pour assurer une contenance suffisante. L'extrémité inférieure du corps **15** présente une petite ouverture **17** par laquelle le liquide est aspiré dans le corps **15** et distribué à partir du corps **15** pendant le fonctionnement normal de la pipette. Des nervures de support **18,** qui servent à maintenir l'embout **13** ou un ensemble d'embouts **13** dans un plateau ou autre pour une utilisation ultérieure, comme cela est connu de l'état de l'art, s'étendent vers le bas sur la surface extérieure de l'embout de pipette **13** à partir du col **14.**

Les documents US8287820B2 et WO2012/133605A1 proposent d'autres exemples d'embouts de pipettes bien connus de l'état de la technique. A nouveau, la surface extérieure du corps de ces pipettes, dans sa partie plongeant dans le récipient est continue, de symétrie cylindrique et lisse.

L'utilisation d'embouts de pipette avec des pipettes manuelles ou des systèmes automatisés de manipulation de liquides est bien connue. Lorsque de tels embouts de pipettes sont utilisés pour aspirer ou injecter un liquide dans un récipient ouvert, il n'y a pas de problème de transfert de liquide comme le montre la figure 3. Du liquide **21** est prélevé par succion dans un embout pour pipette conventionnel **19** au moyen d'une pipette et l'espace **23** entre l'embout de pipette et le contenant **20** laisse passer librement l'air pour une ventilation optimale et un équilibrage instantané des pressions : P1 = P2 à tout instant. Sur la figure 3, la référence **24** indique le mouvement vertical de la pipette pour plonger l'embout de pipette dans le contenant et l'en sortir, **25** montre le sens d'aspiration et de vidange du liquide prélevé **22** dans et hors de l'embout de pipette conventionnel **19** au moyen d'une pipette munie dudit embout de pipette **19.** Un embout de pipette tel que connu de l'état de la technique **19** fournit donc un moyen de transfert fluidique simple du contenu du récipient lorsqu'il est ouvert.

Par contre, lorsque des embouts de pipettes du type de ceux de l'état de l'art **19** sont utilisées pour aspirer ou éjecter un liquide à partir de ou dans un récipient muni d'un septum quelconque (liner, bouchon souple, film, etc.), un effet de succion est observé à cause d'un contact circonférentiel continu **27** entre le septum **26** et l'embout conventionnel **19** qui assure une étanchéité plus ou moins forte entre les deux éléments (figures 4 et 5). Le niveau d'étanchéité dépendra de nombreux facteurs comme les dimensions, les matériaux, les états de surface, le fluide considéré, etc. Cette ligne d'étanchéité **27** freine ou bloque les échanges gazeux entre l'intérieur et l'extérieur du contenant générant un différentiel de pression **28** positif ou négatif entre l'intérieur et l'extérieur du contenant en fonction des différentes phases de pipetage décrites précédemment :
- P1 > P2 (pressurisation de l'intérieur du contenant) lors du perçage du septum et de la plongée de l'embout dans le contenant. La pression positive dans le contenant a tendance à pousser le liquide dans l'embout.
- P1 < P2 (dépressurisation de l'intérieur du contenant) lors du prélèvement de liquide et du retrait de l'embout hors du contenant. La pression négative dans le contenant a tendance à extraire le liquide de l'embout.

Ces différences de pression génèrent des flux de liquide non-maîtrisables ou difficilement maîtrisables entre l'embout **19** et le contenant **20,** rendant compliqués ou impossibles les dosages précis de liquide. Les embouts pour pipette conventionnels présentent donc l'inconvénient d'être uniquement conçus pour prélever des liquides avec précision dans ou vers des conteneurs ventilés par ailleurs.

### Buts de l'invention

La présente invention vise à fournir un embout de pipette qui ne présente pas les inconvénients de l'état de la technique.

Le dispositif de l'invention a pour but de permettre le prélèvement d'une quantité précise de liquide à partir d'un récipient quelconque fermé par un septum. Il permet également d'injecter de façon optimale une quantité précise de liquide dans un récipient quelconque muni d'un septum.

### Principaux éléments caractéristiques de l'invention

La présente invention se rapporte à un embout de pipette, dit « embout », compatible avec toute forme d'actionnement de pipettes, qu'elle soit manuelle, semi-automatique ou encore automatique. L'embout de pipette est destiné à être introduit dans un récipient quelconque à travers un septum pour prélever et injecter un liquide. Ledit récipient est de type, taille ou forme quelconque, par exemple un flacon, une éprouvette, un puits de plaque PCR ou une cuvette optique. Ledit septum est de forme quelconque, par exemple un stopper (obturateur/bouchon), liner (revêtement), film adhésif, thermoscellable ou autre et de matière quelconque, par exemple matière élastique ou élastomérique, en caoutchouc naturel ou synthétique, plastique.

L'embout de pipette de la présente invention présente de manière innovante des ailettes axiales sur la surface extérieure de sa section plongeante pour assurer une ventilation lors du transfert de liquide depuis ou vers le récipient ainsi qu'au cours des déplacements de l'embout dans et hors du récipient.

Selon des modes de réalisation préférés de l'invention, l'embout de pipette comporte en outre au moins une des caractéristiques suivantes ou une combinaison appropriée de plusieurs d'entre elles :
- la section à ailettes est située entre un réservoir principal de l'embout et la pointe munie d'un orifice ;
- les ailettes sont réparties sur ladite surface externe de la section plongeante ;
- l'embout comporte une zone de transition entre la section à ailettes et la pointe, ladite zone de transition étant de forme conique et comportant un prolongement pour chacune desdites ailettes de la section plongeante ;
- dans la zone de transition, la hauteur de crête des ailettes augmente progressivement jusqu'à joindre les ailettes de la section à ailettes ;
- l'invention inclût toute forme de conception des ailettes indépendamment de leur nombre, de leur forme, de leurs dimensions et de leur matière ;
- l'invention consistant en un embout assurant la ventilation intrinsèque d'un récipient est ici décrite sous une perspective d'ailettes « ajoutées » à la surface de la section plongeante et inclut également toute conception sous forme de creux formés par « retrait de matière », comme des rainures, dans la surface extérieure de la section plongeante.

Au-delà de ces caractéristiques principale et accessoires, et similairement à ce qui est décrit dans l'état de l'art, l'embout de pipette de la présente invention comporte avantageusement dans sa partie supérieure/ proximale un réservoir surmonté d'une zone légèrement élargie permettant l'insertion de l'embout de pipette sur le dispositif manuel, semi-automatisé ou automatisé de prélèvement. Dans un autre mode de réalisation préféré de la présente invention, la partie supérieure élargie de l'embout de pipette présente avantageusement une butée permettant le positionnement dans les rack de stockage. L'intérieur de cette section supérieure présente également avantageusement une butée permettant un positionnement axial reproductible sur les pipeteurs automatiques.

Enfin, on notera que la fonction de ventilation de systèmes clos attribuée aux embouts de pipette selon l'invention n'empêche en rien leur utilisation en système ouvert.

Plus formellement, un premier aspect de l'invention se rapportant à un embout de pipette est décrit par le libellé de la revendication 1 et un second aspect de l'invention se rapportant à une utilisation de l'embout de pipette ci-dessus est décrit par le libellé de la revendication 8.

Des modes de réalisation préférés de l'invention sont décrits dans les revendications secondaires.

### Brève description des figures

La figure 1 représente une vue en élévation et une vue en coupe d'une première forme d'exécution d'un embout de pipette selon l'état de la technique.

La figure 2 représente une vue en élévation et une vue en coupe d'une deuxième forme d'exécution d'un embout de pipette selon l'état de la technique.

La figure 3 représente, selon une vue en coupe, l'aspiration et l'injection de liquide dans un récipient ouvert en utilisant une pipette selon l'état de la technique.

Les figures 4 et 5 représentent, respectivement selon une vue en perspective et une vue en coupe, l'aspiration et l'injection de liquide dans un récipient clos, à savoir muni d'un bouchon ou septum quelconque, en utilisant une pipette selon l'état de la technique.

Les figures 6 et 7 représentent, respectivement selon une vue en élévation (ou de face) et selon une vue en perspective, un mode de réalisation d'un embout de pipette selon la présente invention.

La figure 8 représente, selon une vue en perspective, l'aspiration et l'injection de liquide dans un récipient clos, à savoir muni d'un bouchon ou septum quelconque, en utilisant une pipette selon la présente invention.

Les figures 9A et 9B représentent deux exemples non-limitatifs de formes d'exécution d'ailettes selon l'invention.

La figure 10 représente selon une vue en perspective un mode de réalisation d'un embout de pipette selon la présente invention, dans lequel les ailettes sont formées par des rainures creusées dans la surface de l'embout.

La figure 11 (y compris une vue de détail) représente, selon une vue en coupe, l'aspiration et l'injection de liquide dans un récipient clos, à savoir muni d'un septum quelconque, en utilisant une pipette selon la présente invention.

### Description détaillée de l'invention

La présente invention se rapporte à un embout de pipette conçu pour assurer la ventilation lors de transferts de liquides dans et à partir d'un récipient quelconque muni d'un septum.

Le récipient quelconque est un contenant de n'importe quel type, taille et forme, comme par exemple un flacon, une éprouvette, une cuvette de plaque PCR, une cuvette optique, etc., muni d'un septum de forme quelconque (stopper, liner, film adhésif, thermoscellable ou autre, etc.) et de matière quelconque (élastique ou élastomérique, caoutchouc naturel ou synthétique, plastique, etc.). Des flacons, fermés par des septa ou des puits de plaques PCR ou similaires fermés par des films adhésifs ou thermoscellables de diverses matières, sont autant d'exemples non-limitatifs d'un récipient quelconque muni d'un septum.

Les figures 6 et 7 présentent schématiquement un embout de pipette **30** suivant un mode de réalisation de la présente invention. La partie supérieure **31** de l'embout de pipette, située juste au-dessus du réservoir principal **32** est légèrement élargie pour permettre l'insertion de l'embout de pipette sur le dispositif manuel, semi-automatisé ou automatisé de manipulation fluidique, tel qu'une pipette ou un robot pipeteur. Une butée **36** permet de positionner et maintenir en position les embouts de pipettes dans les racks d'emballage. L'invention maintient le principe de l'état de l'art en conservant une forme conique, continue, de symétrie cylindrique à l'extrémité de l'embout **35** pour permettre un interfaçage étanche avec des éléments de raccordement fluidique comme, par exemple, des ports d'injection, et pour conserver les effets bénéfiques bien connus suivants d'une extrémité capillaire à parois fines :
- limitation de la force de perçage des septa ;
- goutte de taille réduite ;
- goutte centrée ;
- écoulement laminaire lors de la vidange de l'embout.

Avantageusement, l'ajout d'ailettes axiales **37** sur la section plongeante **33** et la zone de transition **34** de l'embout de pipette apporte un bénéfice innovant majeur : une ventilation des contenants en système clos fermé par un septum, quels qu'en soient la forme et la nature. En effet, comme montré sur les figures 8 et 9, l'interface **38** entre le septum **26** et l'embout de pipette à ailettes **30** est non-étanche puisque le septum s'appuie sur l'extérieur des ailettes et ne se déforme pas suffisamment pour remplir hermétiquement les creux entre les ailettes, ce qui crée des ouvertures entre l'embout et le septum, garantissant une ventilation quelle que soit la phase du processus de pipetage.

On notera que l'invention couvre toute forme de conception des évents dont deux exemples type sont représentés à la figure 9 :
(A) soit une vision sous forme d'ailettes « ajoutées à la surface » : la largeur des ailettes **37** est inférieure ou égale à la distance entre deux ailettes **37** ;
(B) soit une vision sous forme de rainures « creusées dans la surface » : la largeur des ailettes **37** est supérieure à la distance entre deux ailettes **37.**

La fonction et l'effet des deux types d'ailettes est similaire : le septum ne peut pénétrer dans les creux, ce qui laisse une ouverture assurant bien la ventilation du contenant.

Comme indiqué à la figure 11, à tout moment, on a l'équation **28** (P1 = P2) grâce à la ventilation via les interstices entre l'embout et le septum. Cette ventilation est bénéfique puisqu'elle réduit, voire supprime, les effets de pressurisation et de dépressurisation du contenant durant les opérations de prélèvement et d'injection de liquide, et les opérations de plongée et retrait de l'embout dans et hors du contenant, ce qui :
- limite, voire supprime, le risque de débordement ou de fuite de liquide lors du perçage du septum et de la plongée de l'embout dans le contenant ;
- garantit un prélèvement, un dosage volumétrique précis dans l'embout, au moyen d'une pipette manuelle, semi-automatique ou automatique (comme un robot-pipeteur) ;
- limite, voir supprime la perte de liquide hors de l'embout lors du retrait de l'embout hors du contenant, à travers le septum.

En outre, suivant un mode préféré de la présente invention, la zone de transition **34** entre la section à ailettes **33** et le cône d'extrémité **35** est de forme conique afin de limiter l'effort au passage de la section **35** à la section **33** lors de l'enfoncement à travers le septum. La limitation de la longueur de la zone de transition **34** entre la section à ailettes **33** et le cône d'extrémité **35** et la réduction progressive de la hauteur des ailettes permettent d'assurer la ventilation du contenant aussi longtemps que possible durant la phase de retrait de l'embout hors du contenant, à travers le septum. Par ailleurs, une différence de diamètre/largeur ente la section à ailettes **33** et la pointe de l'embout **35** fait en sorte que la section large déforme le septum et génère un trou suffisamment large dans le septum pour que l'étanchéité entre le septum et l'extrémité du cône d'extrémité soit imparfaite, ce qui assure une légère ventilation même à la fin du mouvement de retrait de l'embout hors du contenant, à travers le septum. La ventilation est ainsi effective tout au long du processus de transfert fluidique:
- après perçage, dès que les ailettes entrent en contact avec le septum ;
- tout au long du processus de plongée de l'embout dans le contenant, à travers le septum ;
- durant la séquence de prélèvement de la solution liquide ;
- tout au long du processus de retrait de l'embout hors du contenant, à travers le septum à tout le moins jusqu'à ce que les ailettes sortent entièrement du septum.

### Liste des symboles de référence

- 1: embout de pipette conventionnelle
- 2: section de corps
- 3: section supérieure/couronne
- 4: segment de paroi supérieur
- 5: chambre de verrouillage
- 6: segment de paroi inférieur
- 7: chambre d'étanchéité
- 8: extrémité ouverte
- 9: section d'entrée
- 10: section cylindrique
- 11: nervures externes circonférentielles
- 12: extrémité inférieure de nervure
- 13: embout de pipette
- 14: col
- 15: corps d'embout de pipette
- 16: plaque périphérique
- 17: ouverture de pipette
- 18: nervures de support
- 19: embout de pipette conventionnelle
- 20: contenant/récipient
- 21: liquide
- 22: liquide prélevé
- 23: espace embout de pipette/contenant
- 24: mouvement vertical de pipette
- 25: sens d'aspiration et de vidange du liquide prélevé
- 26: septum
- 27: contact circonférentiel continu
- 28: différentiel de pression
- 30: embout de pipette suivant un mode de réalisation de la présente invention
- 31: partie supérieure d'embout de pipette
- 32: réservoir principal
- 33: section plongeante
- 34: zone de transition
- 35: extrémité d'embout / pointe
- 36: butée
- 37: ailette axiale
- 38: interface entre le septum et l'embout de pipette

## Revendications

1. Un embout de pipette (30) pour pipette à actionnement manuel, semi-automatique ou automatique, destiné à être introduit dans un récipient (20) au travers d'un septum (26) pour en prélever et/ou y injecter un liquide (21), **caractérisé en ce que** ledit embout de pipette (30) présente, sur une surface externe d'une section plongeante (33), une ou plusieurs ailettes axiales (37), ladite section plongeante (33) étant appelée section à ailettes, permettant une ventilation du récipient (20) lors d'un processus de transfert fluidique/pipetage.

2. L'embout de pipette (30) suivant la revendication 1, **caractérisé en ce que** la section à ailettes (33) est située entre un réservoir principal (32) de l'embout (30) et une extrémité d'embout/pointe (35) de forme conique et munie d'un orifice.

3. L'embout de pipette (30) selon la revendication 1 ou 2, **caractérisé en ce que** les ailettes (37) sont réparties sur ladite surface externe de la section plongeante (33).

4. L'embout de pipette (30) selon la revendication 2 ou 3, **caractérisé en ce qu'**il comporte une zone de transition (34) entre la section à ailettes (33) et l'extrémité d'embout (35), ladite zone de transition (34) étant de forme conique et comportant un prolongement pour chacune desdites ailettes (37) de la section plongeante (33) assurant une ventilation en ce compris sur cette section.

5. L'embout de pipette (30) selon la revendication 4, **caractérisé en ce que**, dans la zone de transition (34), la hauteur de crête des ailettes (37) augmente progressivement depuis 0 jusqu'à rejoindre, à la même hauteur que celles-ci, les ailettes (37) de la section à ailettes (33).

6. L'embout de pipette (30) selon l'une des quelconques revendications précédentes, **caractérisé en ce que**, en vue d'assurer la ventilation précitée, soit des ailettes (37) sont ajoutées à la surface de l'embout (33), auquel cas la largeur des ailettes (37) est inférieure ou égale à la distance entre deux ailettes (37), soit des rainures sont creusées dans la surface de l'embout (33), auquel cas la largeur des ailettes formées (37) est supérieure à la distance entre deux ailettes (37), soit une combinaison d'ailettes et de rainures est pourvue, quels qu'en soient le nombre, la forme, les dimensions et la disposition.

7. L'embout de pipette (30) selon l'une quelconque des revendications précédentes, **caractérisé en ce qu'**il est configuré pour un usage unique, multiple ou durable/réutilisable.

8. Utilisation d'un embout de pipette (30), selon l'une quelconque des revendications précédentes, sur un dispositif de transfert fluidique quelconque, tel que seringue, pipette, etc., à actionnement manuel, semi-automatique ou automatique, pour transférer un liquide dans et à partir d'un récipient quelconque muni d'un septum ou récipient clos (20), la ventilation du récipient clos (20) étant assurée à tout instant du processus de transfert fluidique/pipetage.

9. Utilisation selon la revendication 8, **caractérisée en ce que** le récipient (20) est de type, taille ou forme quelconque.

10. Utilisation selon la revendication 9, **caractérisée en ce que** le récipient (20) est un flacon, une éprouvette, une cuvette de plaque PCR ou une cuvette optique.

11. Utilisation selon la revendication 8, **caractérisée en ce que** le septum (26) est de forme quelconque, tel que stopper, liner, film adhésif, thermoscellable, etc. et de matière quelconque telle que matière plastique, élastique ou élastomérique, en caoutchouc naturel ou synthétique, etc.
